# EUROPÄISCHE PATENTSCHRIFT

(11) **EP 0 795 920 B1**
(45) Veröffentlichungstag und Bekanntmachung des Hinweises auf die Patenterteilung: **09.07.2003**
(21) Anmeldenummer: 96115286.5
(22) Anmeldetag: 24.09.1996
(51) Int. Cl.: H01P 1/22

(54) **Variables Hohlleiter-Dämpfungsglied**
Variable waveguide attenuator
Atténuateur variable à guide d'ondes

(30) Priorität: 13.03.1996 DE 19609567
(43) Veröffentlichungstag der Anmeldung: 17.09.1997
(73) Patentinhaber: ROBERT BOSCH GMBH, 70442 Stuttgart (DE)
(72) Erfinder: Speldrich, Werner, 71522 Backnang (DE); Rosenberg, Uwe, Dipl.-Ing., 71546 Aspach (DE)
(74) Vertreter: Heuer, Wilhelm, Dr.

(56) Entgegenhaltungen:
- DE-A- 1 766 228
- US-A- 3 209 288
- INSTRUMENTS AND EXPERIMENTAL TECHNIQUES, Bd. 20, Nr. 5/2, September 1977, NEW YORK US, Seiten 1394-1395, XP002032871 N.D. ZHIVOTOV ET AL.: "Variable attenuator for high microwave power levels"

## Beschreibung

### Stand der Technik

Die vorliegende Erfindung geht aus von einem variablen Hohlleiter-Dämpfungsglied, gemäß dem Oberbegriff des Anspruchs 1, wie es aus die US 3 209 288 bekannt ist.

Der Erfindung liegt die Aufgabe zugrunde, ein solches Hohlleiter-Dämpfungsglied so weiter zu entwickeln, daß es möglich wird, die Dämpfung in zwei Hohlleitern gleichzeitig einzustellen.

Diese Aufgabe wird mit dem Gegenstand des Anspruchs 1 gelöst.

Man könnte also mit einem solchen Dämpfungsglied sowohl die Dämpfung in einem Sendekanal als auch in einem Empfangskanal einstellen. Das Maß für die Dämpfungsänderung in den Hohlleitern pro Verschiebungslängeneinheit und der Betrag der Dämpfung hängen einerseits von der Formgebung der Dämpfungsscheibe und vom Verlauf der einzelnen Hohlleiter relativ zur Führungslinie der Scheibe ab.

Unterauspruche sind auf bevorzugte Ausgestaltungen der Erfindung gerichtet.

Anhand mehrerer in der Zeichnung dargestellter Ausführungsbeispiele wird nachfolgend die Erfindung näher erläutert. Es zeigen:
Figur 1a eine Draufsicht auf ein Dämpfungsglied mit symmetrischer- Dämpfungsscheibe und symmetrischer Hohlleiteranordnung und Figur 1b einen Querschnitt A-A durch dieses Dämpfungsglied
Figur 2 ein Dämpfungsglied mit einer unsymmetrischen Dämpfungs-Scheibe und einer symmetrischen Hohlleiteranordnung,
Figur 3 ein Dämpfungsglied mit einer unsymmetrischen Dämpfungsscheibe und einer unsymmetrischen Hohlleiteranordnung.

Ein Hohlleiter-Dämpfungsglied, von dem in. Figur 1a eine Draufsicht und in Figur 1b ein Querschnitt A-A dargestellt ist, besteht aus einer mit Dämpfungsmaterial versehenen Scheibe 1, welche entlang einer Führungslinie 2 verschiebbar gelagert ist und deren einander gegenüberliegende Ränder in zwei seitlich der Scheibe 1 verlaufende Hohlleiter 3 und 4 hineingefahren werden können. Wie Figur 1b verdeutlicht, sind in den der Scheibe 1 zugewandten Seiten (z.B. Breitseiten) der Hohlleiter 3 und 4 Schlitze 5 und 6 eingelassen, durch welche die Scheibe 1 in die Hohlleiter 3 und 4 eindringen kann.

Damit die Dämpfungsscheibe 1 durch eine Verschiebung längs der Führungslinie 2 in die Hohlleiter 3 und 4 mehr oder weniger weit eindringen kann, muß jeder Hohlleiter 3, 4 in einem spitzen Winkel auf die Führungslinie 2 zulaufen. Wird nun die Scheibe 1 in Richtung des Scheitelpunktes des spitzen Winkels geschoben, so fahren die Randbereiche der Scheibe 1 durch die Schlitze 5 und 6 in die Hohlleiter 3 und 4 hinein. Je weiter die Scheibe auf den Scheitelpunkt der spitzen Winkel zubewegt wird, desto größer wird der in die Hohlleiter 3 und 4 eindringende Scheibenbereich und damit die Dämpfung in dem jeweiligen Hohlleiter. Durch Verschiebung der Dämpfungs-Scheibe in entgegengesetzter Richtung nimmt die Dämpfung wieder ab.

Eine Betätigungsvorrichtung für die Längsbewegung der Dämpfungs-Scheibe kann z.B. aus einer Führungsschiene bestehen, in der die Scheibe mittels einer Rändelschraube verschiebbar gelagert ist.

In dem in der Figur 1 dargestellten Ausführungsbeispiel besitzt die Dämpfungs-Scheibe 1 bezüglich der Führungslinie 2 eine symmetrische Form und auch die beiden Hohlleiter 3 und 4 haben einen bezüglich der Führungslinie 2 symmetrischen Verlauf. Bei dieser symmetrischen Anordnung ist das Maß für eine Dämpfungsänderung pro Verschiebungslängeneinheit der Scheibe 1 und auch der Betrag der Dämpfung in beiden Hohlleitern 3 und 4 gleich. Von der Formgebung der Dämpfungs-Scheibe 1 hängt es ab, welcher maximale Dämpfungsbetrag erreicht werden kann. Wenn, wie die Figur 1a zeigt, die Ränder der Dämpfungs-Scheibe 1 bezüglich der Führungslinie 2 denselben Neigungswinkel haben wie die Hohlleiter 3 und 4, so kann der größtmögliche Bereich der Scheibe in die Hohlleiter 3 und 4 hineingefahren werden und dementsprechend die größte Dämpfung realisiert werden. Die strichlierte Kontur zeigt die Position der Dämpfungs-Scheibe 1 für den Fall der größten einstellbaren Dämpfung. Zweckmäßigerweise werden die Ränder der Dämpfungs-Scheibe 1 so abgerundet, daß die in die Hohlleiter 3 und 4 eintauchenden Bereiche der Scheibe kontinuierliche Übergänge darstellen, an denen möglichst geringe Reflexionen entstehen.

In der Figur 2 ist ein Hohlleiter-Dämpfungsglied dargestellt, bei dem zwar die Hohlleiter 3 und 4 symmetrisch zur Führungslinie 2 angeordnet sind, die Dämpfungs-Scheibe 1 aber eine bezüglich der Führungslinie 2 unsymmetrische Form besitzt. Mit dieser Anordnung ist unabhängig von der Stellung der Dämpfungs-Scheibe die Differenz zwischen den in den beiden Hohlleitern 3 und 4 eingestellten Dämpfungen gleich groß.

Ist sowohl die Dämpfungs-Scheibe unsymmetrisch bezüglich der Führungslinie 2 und sind auch die Neigungswinkel der Hohlleiter 3 und 4 gegenüber der Führungslinie 2 unterschiedlich groß, wie in Figur 3 dargestellt, so werden die Dämpfungsänderungen pro Verschiebungslängeneinheit der Scheibe 1 in den beiden Hohlleitern 3 und 4 unterschiedlich groß sein.

In einer vierten, nicht dargestellten Variante des variablen Hohlleiter-Dämpfungsgliedes ist die Dämpfungs-Scheibe 1 bezüglich der Führungslinie 2 symmetrisch, die beiden Hohlleiter 3 und 4 verlaufen aber unsymmetrisch zur Führungslinie 2. Auch hiermit lassen sich unterschiedliche Dämpfungen in den beiden Hohlleitern 3 und 4 realisieren.

Wie die vorangehend beschriebenen Ausführungsbeispiele zeigen, ist das Maß für die Dämpfungsänderung pro Verschiebungslängeneinheit in den einzelnen Hohlleitern und auch der einstellbare Betrag der Dämpfung abhängig von der Formgebung der Dämpfungs-Scheibe und vom Verlauf der beiden Hohlleiter 3 und 4 relativ zu der Führungslinie 2.

Auch das Dämpfungsmaterial, aus dem die Scheibe besteht oder mit dem sie beschichtet ist, hat einen Einfluß auf die in den einzelnen Hohlleitern wirksame Dämpfung. Somit können in den Hohlleitern unterschiedliche Dämpfungen dadurch erreicht werden, daß die in die beiden Hohlleiter eintauchenden Bereiche der Scheibe verschiedene Dämpfungsmaterialien aufweisen.

## Patentansprüche

1. Variables Hohlleiter-Dämpfungsglied, das eine mit Dämpfungsmaterial versehene Scheibe (1) aufweist, welche durch einen in die Wand eines Hohlleiters eingelassenen Schlitz in den Hohlleiter eintauchbar ist und dafür entlang einer Führungslinie (2) verschiebbar gelagert ist, wobei die Führungslinie (2) und der Hohlleiter (3) in einem spitzen Winkel aufeinander zulaufen, so dass die Scheibe (1) beim Verschieben in Richtung des Scheitelpunkts des spitzen Winkels durch den Schlitz (5) in den Hohlleiter (3) hineinfährt, **dadurch gekennzeichnet, dass** ein zweiter Hohlleiter (4) ebenfalls in einem spitzen Winkel auf die Führungslinie (2) der Scheibe (1) so zuläuft, dass einander gegenüberliegende Ränder der zwischen den beiden Hohlleitern (3, 4) angeordneten Scheibe (1) beim Verschieben in jeweils einen der Hohlleiter (3, 4) hineinfahren.

2. Variables Hohlleiter-Dämpfungsglied nach Anspruch 1, **dadurch gekennzeichnet, dass** die Scheibe (1) eine bezüglich der Führungslinie (2) symmetrische Form aufweist und auch die beiden Hohlleiter (3, 4) symmetrisch zu der Führungslinie (2) verlaufen.

3. Variables Hohlleiter-Dämpfungsglied nach Anspruch 1, **dadurch gekennzeichnet, dass** die Scheibe (1) bezüglich der Führungslinie (2) eine unsymmetrische Form aufweist, die beiden Hohlleiter (3, 4) aber symmetrisch zu der Führungslinie (2) verlaufen.

4. Variables Hohlleiter-Dämpfungsglied nach Anspruch 1, **dadurch gekennzeichnet, dass** die Scheibe (1) bezüglich der Führungslinie (2) eine symmetrische Form aufweist, die beiden Hohlleiter (3, 4) unsymmetrisch zu der Führungslinie (2) verlaufen.

5. Variables Hohlleiter-Dämpfungsglied nach Anspruch 1, **dadurch gekennzeichnet, dass** die Scheibe (1) bezüglich der Führungslinie (2) eine unsymmetrische Form aufweist, die beiden Hohlleiter (3, 4) aber unsymmetrisch zu der Führungslinie (2) verlaufen.

6. Variables Hohlleiter-Dämpfungsglied nach einem der vorhergehenden Ansprüche, **dadurch gekennzeichnet, dass** die in die Hohlleiter (3, 4) eindringenden Ränder der Scheibe (1) so abgerundet sind, dass möglichst geringe Reflexionen an der Scheibe (1) auftreten.

7. Variables Hohlleiter-Dämpfungsglied nach Anspruch 1, **dadurch gekennzeichnet, dass** die Scheibe (1) eine solche Formgebung und/oder unterschiedliche Dämpfungsmaterialien aufweist, so dass in den beiden Hohlleitern (3, 4) verschieden starke Dämpfungen einstellbar sind.

## Claims

1. Variable waveguide attenuator having a panel (1) provided with attenuating material, said panel being insertable into a waveguide through a slit made in the wall of the waveguide and, for that purpose, being mounted displaceable along a guide line (2), whereby the guide line (2) and the waveguide (3) run at an acute angle. towards each other, so that on displacement the panel (1) moves through the slit (5) into the waveguide (3) in the direction of the apex of the acute angle,-**characterised in that** a second waveguide (4) also runs at an acute angle towards the guide line (2) of the panel (1) such that, on displacement, mutually opposing edges of the panel (1) arranged between the two waveguides (3, 4) each move into one of the waveguides (3, 4).

2. Variable waveguide attenuator according to Claim 1, **characterised in that** the panel (1) has a symmetrical form in relation to the guide line (2) and the two waveguides (3, 4) also run symmetrically towards the guide line (2).

3. Variable waveguide attenuator according to Claim 1, **characterised in that** the panel (1) has an asymmetrical form in relation to the guide line (2), but that the two waveguides (3, 4) run symmetrically towards the guide line (2).

4. Variable waveguide attenuator according to Claim 1, **characterised in that** the panel (1) has a symmetrical form in relation to the guide line (2), but that the two waveguides (3, 4) run asymmetrically towards the guide line (2).

5. Variable waveguide attenuator according to Claim 1, **characterised in that** the panel (1) has an asymmetrical form in relation to the guide line (2) and that the two waveguides (3, 4) run asymmetrically towards the guide line (2).

6. Variable waveguide attenuator according to one of the previous claims, **characterised in that** the edges of the panel (1) penetrating into the waveguides (3, 4) are rounded such that as little reflection occurs from the panel (1) as possible.

7. Variable waveguide attenuator according to Claim 1, **characterised in that** the panel (1) has a form and/or different damping materials such that different levels of damping may be set in the two waveguides (3, 4).

## Revendications

1. Atténuateur variable à guides d'ondes qui comporte une plaquette (1) dotée d'un matériau atténuateur qui peut être insérée dans le guide d'ondes par une fente pratiquée dans la paroi du guide d'ondes et qui, dans ce but, est logée de façon déplaçable le long d'une ligne de guidage (2), tandis que la ligne de guidage (2) et le guide d'ondes (3) convergent l'un vers l'autre formant un angle aigu de sorte que lors de son déplacement en direction du sommet de l'angle aigu, la plaquette (1) pénètre dans le guide d'ondes (3) par la fente (5),
**caractérisé en ce qu'**un deuxième guide d'ondes (4) converge également en formant un angle aigu sur la ligne de guidage (2) de la plaquette (1) de sorte que lors du déplacement, les bords en regard l'un de l'autre de la plaquette (1) disposée entre les deux guides d'ondes (3,4) pénètrent respectivement dans l'un des guides d'ondes (3,4).

2. Atténuateur variable à guides d'ondes selon la revendication 1,
**caractérisé en ce que** la plaquette (1) présente une forme symétrique par rapport à la ligne de guidage (2) et de même les deux guides d'ondes (3,4) s'étendent symétriquement par rapport à la ligne de guidage (2).

3. Atténuateur variable à guides d'ondes selon la revendication 1,
**caractérisé en ce que** la plaquette (1) présente une forme asymétrique par rapport à la ligne de guidage (2) tandis que les deux guides d'ondes (3,4) s'étendent symétriquement par rapport à la ligne de guidage (2).

4. Atténuateur variable à guides d'ondes selon la revendication 1,
**caractérisé en ce que** la plaquette (1) présente une forme symétrique par rapport à la ligne de guidage (2), tandis que les deux guides d'ondes (3,4) s'étendent de façon asymétrique par rapport à la ligne de guidage (2).

5. Atténuateur variable à guides d'ondes selon la revendication 1,
**caractérisé en ce que** la plaquette (1) présente une forme asymétrique par rapport à la ligne de guidage (2), tandis que les deux guides d'ondes (3,4) s'étendent de façon asymétrique par rapport à la ligne de guidage (2).

6. Atténuateur variable à guides d'ondes selon l'une des revendications précédentes,
**caractérisé en ce que** les bords de la plaquette (1) qui pénètrent dans les guides d'ondes (3,4) sont arrondis de telle sorte qu'il est produit le moins possible de réflexions au niveau de la plaquette (1).

7. Atténuateur variable à guides d'ondes selon la revendication 1,
**caractérisé en ce que** la plaquette (1) présente une configuration telle et/ou des matériaux d'atténuation tels que dans les deux guides d'ondes (3,4), il est possible de régler des atténuations d'intensité variable.
